# EUROPÄISCHE PATENTSCHRIFT

(11) **EP 1 335 177 B1**
(45) Veröffentlichungstag und Bekanntmachung des Hinweises auf die Patenterteilung: **29.03.2006**
(21) Anmeldenummer: 03405054.2
(22) Anmeldetag: 04.02.2003
(51) Int. Cl.: F41H 9/06

(54) **Verfahren und Vorrichtung zur visuellen Simulation explodierender Körper**
Process and apparatus for visually simulating exploding objects
Procédé et dispositif pour simuler d'une manière visuelle des objets en train d'exploser

(30) Priorität: 11.02.2002 CH 2192002
(43) Veröffentlichungstag der Anmeldung: 13.08.2003
(73) Patentinhaber: RUAG Electronics, 3014 Bern (CH)
(72) Erfinder: Lazecki, Rene, 3116 Kirchdorf (CH)
(74) Vertreter: AMMANN PATENTANWÄLTE AG BERN

(56) Entgegenhaltungen:
- EP-A- 1 174 676
- DE-A- 10 126 272
- US-A- 2 408 429
- US-A- 5 803 359

## Beschreibung

Die vorliegende Erfindung bezieht sich auf ein Verfahren zur visuellen Simulation explodierender Körper gemäss Oberbegriff des Anspruchs 1. Des weiteren bezieht sich die Erfindung auf eine Vorrichtung zur Durchführung des Verfahrens gemäss Oberbegriff des ersten Vorrichtungsanspruchs.

Bei der Simulation von Gefechten in Manövern werden unter anderem auch Bogenschusswaffen (Artillerie, Minenwerfer) simuliert eingesetzt. Zur Simulation werden vorgängig im Zielgebiet rasterförmig Signaturkörper ausgelegt. Signaturkörper sind Träger von Rauchgeneratoren. Die Rauchgeneratoren können gezielt in der Regel per Funk ausgelöst werden. Soll das Wirken von Bogenschusswaffen dargestellt werden, so berechnet ein Rechner den Einschlagort der Geschosse und löst per Funk die entsprechenden Rauchgeneratoren in den Signaturkörpern im Feld aus. Die beübte Truppe erkennt daraus die Gefährdung und kann entsprechend reagieren.

Im Weiteren ist es möglich, dass die übenden Truppen mit ihren Simulationswaffen Fahrzeuge, z.B. Panzer, bekämpfen. Damit der Schütze, die Fahrzeugmannschaft und alle übrigen Teilnehmer erfahren, dass das Fahrzeug getroffen wurde, wird eine auf dem Fahrzeug montierte Signatur, z.B. in Form eines Rauches, ausgelöst. Ein andersfarbiger Rauch wird oft verwendet, um verschiedene Trefferarten, z.B. einen Minentreffer, anzuzeigen.

Zum Erzeugen einer solchen Signatur oder Markierung sind verschiedene Verfahren bekannt. Eine Möglichkeit ist das Abbrennen pyrotechnischer Masse. Dabei wird eine Masse eingesetzt, die abbrennt und dabei einen möglichst dichten Rauch entwickelt. Die Zündung erfolgt in der Regel über elektrische Zündpillen.

Ein anderes bekanntes Verfahren ist das Ausstossen von feinem inertem Pulver. In einem Becher wird über einem pyrotechnischen Treibsatz sehr feines inertes Pulver eingefüllt. Wird der Treibsatz gezündet, wird das Pulver explosionsartig ausgestossen und es entsteht eine sichtbare Pulverwolke. Ein weiteres bekanntes Verfahren ist das Zünden eines explosiven Gasgemisches, dem z.B. vernebeltes Oel beigemischt ist. Dazu wird in einem kontrollierten Volumen ein zündfähiges Gasgemisch, z.B. Butan/Luft hergestellt. Zur Raucherzeugung wird dem Gemisch z.B. vernebeltes Oel beigemischt. Mit einem elektrischen Funken kann das Gemisch gezündet werden. Bei der explosionsartigen Verbrennung verbrennt das Oel mit und erzeugt einen sichtbaren Rauch.

Alle bekannten Verfahren haben unerwünschte Eigenschaften. Pyrotechnische Verfahren sowie das Verbrennen von Oel erzeugen mehr oder weniger toxische Produkte. Pyrotechnische Verfahren können in der Darstelldauer nicht beeinflusst werden. Explosionen erzeugen starken Lärm. Abbrände und Explosionen erzeugen grosse Hitze. Deswegen muss von solchen Signaturkörpern ein Sicherheitsabstand eingehalten werden. Dies ist für die übende Truppe eine kaum durchführbare Auflage, insbesondere wenn nachts geübt wird. Toxizität ist insbesondere in Hinsicht auf die übenden Personen und auch bezüglich des Umweltschutzes nicht akzeptabel. Im Weiteren ist die pyrotechnische Darstellung sehr teuer. Das Hantieren mit Explosivstoffen oder Gasen darf nur von speziell ausgebildetem Personal vorgenommen werden.

In der früheren Patentanmeldung EP-A-1,174,676 , die eine Basis für den Oberbegriff des Anspruchs 1 bildet; wird ein Signaturgenerator beschrieben, der die Erzeugung einer Signatur im Gielände gestattet.

In dem Gerät wird jedoch die benötigte Wärme im Moment der Simulation in einem Verdampfer geringer Wärmekapazität erzeugt.

Die Aufgabe dieses Standes der Technik bestand darin, den bei dieser Einsatzart untragbaren, dauernden Energieverbrauch zu vermeiden, der bei konventionellen Verdampfern für das Aufrechterhalten der Betriebstemperatur nötig war.

US-5,803,359 offenbart ein Gerät zur Erzeugung von Nebel durch Verdampfen einer Mischung von Wasser und Glykolen. Die Flüssigkeit wird in einem ersten Behälter erwärmt, um einen Überdruck zu erzeugen, der dazu dient, bei Öffnen eines Ventils Flüssigkeit aus dem Behälter in den Verdampfer zu drücken. Die Flüssigkeit gelangt auf heissen Kies oder Metallstücke, wo sie verdampft. Der Dampf wird z. B. in einen Raum geleitet, um darin einen Nebel zu bilden und dadurch die Orientierung im Fall unerlaubten Betretens zu unterbinden. Die Anordnung erzeugt somit relativ zur vorliegenden Anwendung erhebliche Nebelmengen und ist daher nur stationär und mit einer Energieversorgung aus dem Stromnetz betreibbar. Nicht zuletzt wird auch die gesamte Verdampfungsflüssigkeit permanent auf einer relativ hohen Temperatur gehalten (125 - 150 °C), um den Betriebsdruck aufrecht zu erhalten.

Eine Aufgabe der vorliegenden Erfindung besteht darin, ein anderes Verfahren zur Erzeugung einer Signatur im freien Feld mit geringer Gefährdung von Übungsteilnehmern anzugeben.

Ein Verfahren, das die Aufgabe löst, ist im Anspruch 1 angegeben. Die weiteren Ansprüche geben bevorzugte Ausführungen sowie Vorrichtungen zur Durchführung des Verfahrens an.

Demgemäss wird die Signatur durch Verdampfen einer Flüssigkeit erzeugt, wobei der Dampf beim Versprühen einen deutlich sichtbaren Nebel bildet und damit den (simulierten) Explosionsort markiert. Die Flüssigkeit (Fluid) besteht dabei überwiegend aus Wasser. Bevorzugt werden die sonstigen Komponenten so gewählt, dass das Fluid nicht toxisch ist.

Die Vorrichtung für die Verdampfung besteht im Wesentlichen aus einem Wärmespeicher hinreichend hoher Wärmekapazität, dass er nach Aufheizen auf eine vorgegebene Betriebstemperatur die Wärme zur Verfügung stellen kann, die zum Verdampfen einer hinreichend grossen Menge Fluid genügt, um die Signatur eines Explosionsortes zu erzeugen. Dabei darf sich der Wärmespeicher nicht unter eine Temperatur abkühlen, die noch eine Verdampfung erlaubt. Der Wärmespeicher ist in eine thermische Isolation eingehüllt, so dass eine relativ geringe Dauerheizleistung benötigt wird, um ihn auf Betriebstemperatur zu halten.

Als Energieträger für die Beheizung dient bevorzugt Gas, das in verflüssigter Form speicherbar ist, und die Verbrennung zur Wärmeerzeugung erfolgt weiter bevorzugt flammenlos, z.B in einem katalytischen Brenner.

Die Erfindung wird anhand eines Ausführungsbeispiels unter Bezugnahme auf Figuren erläutert werden.
Fig. 1: Schema eines Verdampfers im Schnitt
Fig. 2: Schema einer möglichen Anordnung
Fig. 3: Schema eines Dampfstrahlinjektors zum Einfärben des Dampfes

Zur Raucherzeugung wird im Wesentlichen Flüssigkeit, bevorzugt ein Wasser-Glykolgemisch (Fluid) verdampft. Dieses Verfahren ist bekannt und wird schon seit langem in Theater, Film und Discotheken eingesetzt. Das Fluid und der entstehende Dampf ist nicht toxisch und darf unbedenklich sogar in geschlossenen Räumen eingesetzt werden.

Die Dampfmenge kann in weiten Bereichen variiert werden, da bei entsprechender Ausführung (stetige Energiezufuhr) das Verdampfen kontrollierbar ist. In diesem Fall ist die Dampfmenge nur noch von der zur Verfügung stehenden Fluidmenge abhängig. Die Dampfhöhe kann variiert werden, indem der Dampfdruck variiert wird. Lärm wird bis auf das Zischen des Dampfes und das Geräusch der Pumpe nicht erzeugt. Der Dampf ist beim Verlassen des Verdampfers sehr heiss (ca. 200 °C). Da er sich an der Luft jedoch sehr schnell abkühlt (wenige Zentimeter nach der Düse), kondensiert und damit sichtbar wird, ist der Sicherheitsabstand zur Düse sehr klein (nur wenige Zentimeter). Durch Anbringen eines geeigneten Schutzes kann ein solcher Signaturkörper ohne Auflage bezüglich Sicherheitsabstand betrieben werden.

Um auch bei Nacht den Dampf sichtbar zu machen, kann er mit in den Signaturkörper eingebauten Leuchtmitteln (Blitzlampe, LED, Halogenstrahler) beleuchtet werden. Soll der Signaturkörper auch noch Geräusche (Explosionsknall) von sich geben, kann dies kontrolliert über Lautsprecher erfolgen. Weitere Vorteile dieser Erfindung sind: Das Hantieren mit dem Fluid ist für jedermann möglich, es gibt keine Auflagen bezüglich Transport und Lagerung des Fluid. Nicht zuletzt kostet die Simulation eines Schusses nur ungefähr ein Zehntel bis ein Fünfzigstel der bekannten Ausführungen.

Die bekannten Verdampfer sind wie folgt aufgebaut: Ein Vorratsbehälter (meist aus Kunststoff) für das Fluid; eine Pumpe, die das Fluid in den Verdampfer pumpt; und der Verdampfer. Da zum Verdampfen der Flüssigkeit, die zur Hauptsache aus reinem Wasser besteht, sehr viel Energie benötigt wird und ein solches Gerät am normal abgesicherten Netz betrieben werden können soll (Schweiz: 230 V/10 A), wird die dazu benötigte Energiemenge vorgängig thermisch in einem massiven Metallkörper, dem Verdampfer, der meist aus einer Aluminiumlegierung besteht, zwischengespeichert. Dazu sind im Verdampfer Heizkörper im Leistungsbereich von typisch 700 bis 1500 W eingebaut. Ein am Verdampfer angebrachter Temperaturfühler regelt die Heizung so, dass bei einer Temperatur von typisch 220 °C das Heizen abgestellt wird. Unterschreitet die Temperatur ca. 180 °C, wird die Heizung wieder eingeschaltet. Das Aufheizen dauert typisch zwischen 3 bis 12 Minuten. In der Regel ist es nicht möglich, mit solchen Geräten ununterbrochen Dampf zu erzeugen, da dafür zu wenig Energie zugeführt wird. Vielmehr ist die Dampferzeugung nur einige 10 sec lang möglich, dann ist die gespeicherte Energie aufgebraucht. Um den Wärmeverlust durch Abstrahlung zu minimieren, wird der bekannte Verdampfer in der Regel mit Isoliermaterialien thermisch isoliert. Der Verdampfer ist innen hohl. Um die Oberfläche zu vergrössern, ist der Hohlraum meist spiralförmig ausgebildet. Auf der einen Seite des Verdampfers ist die Fluidpumpe angeschlossen, auf der anderen die Dampfdüse. Zum Verdampfen wird das Fluid in den heissen Verdampfer gepumpt. Das Fluid entzieht dem Verdampfer Wärme und verdampft. Der Dampf entweicht unter Druck durch die Dampfdüse.

Für die eingangs aufgezeigte Anwendung, die Darstellung von Signaturen im Feld, ist die gebräuchliche Ausführung mit dem elektrisch beheizten Wärmespeicher nicht möglich, da im freien Feld keine Netzanschlüsse vorhanden sind. Der Betrieb ist daher nur mit Akkumulatoren oder Batterien möglich (Das Verlegen von elektrischen Leitungen ist nicht möglich, da das Terrain mit Fahrzeugen, insbesondere Panzern, befahren wird. Selbst das Vergraben von Leitungen ist, nebst den enorm hohen Kosten, auf einem mit Panzern befahrenen Gelände nicht möglich).

Ein Akku-betriebener Wärmespeicher kommt nicht in Frage, weil selbst bei sehr guter thermischen Isolation die benötigte Energiemenge allein zum Erhalten der Temperatur für die gewünschte Autonomiedauer von 7 Tagen viel zu gross ist. Vielmehr muss die Beheizung des Wärmespeichers über einen Energieträger erfolgen, der eine sehr hohe Energiedichte hat. In der erfindungsgemässen Ausführung wird dazu Butan-, Propan-, oder ein Gemisch aus Butan~ und Propangas verwendet. Im Weiteren wird das Gas katalytisch, d.h. flammenlos verbrannt. Damit wird verhindert, dass sich ungewollt Stoffe, die sich auf dem Wärmespeicher befinden könnten (Blätter, Gras), entzünden können. Der Wärmespeicher ist gleichzeitig der Verdampfer. Die Masse ist so bemessen, dass er, aufgeheizt auf die Betriebstemperatur von ca. 220 °C, ca. 1 ml/sec des Fluids während max. 5 sec verdampfen kann, wobei er sich auf ca. 200 °C abkühlt.

In der beispielhaften Ausführung ist der Verdampfer zweiteilig ausgeführt. In den runden Einsatz ist eine spiralförmige Nut 2 geschnitten, wobei sowohl der Anfang wie das Ende der Nut im ganzen Umfang um ca. Nutenbreite freigeschnitten 6, 11 ist. Der Einsatz 1 ist in das Aussenteil 3 eingepresst, dabei sind die Masse so gewählt, dass die Bereiche zwischen der Nut zwischen Einsatz 1 und Aussenteil 4 dicht sind und dass insbesondere der Einsatz gegen das Aussenteil auf der Düsenseite dicht ist. Dazu wird dort ein geeignetes Dichtmittel, z.B. ein O-Ring 5, eingesetzt. Auf der Düsenseite ist der Freischnitt 6 der Spiralnut durch eine Querbohrung 7 mit der Düsenbohrung 8 verbunden. In die Düsenbohrung ist eine Düse 9 eingeschraubt. Am gegenüberliegenden Ende des Einsatzes 1 ist eine Bohrung 10 (Zuführbohrung) im Aussenteil auf Höhe des Freischnitts 11 der Spiralnut eingebracht. Durch diese Bohrung wird mit einer Pumpe 12 das Fluid aus dem Vorratsbehälter 13 in den Verdampfer gepumpt. Ist der Verdampfer auf Betriebstemperatur, verdampft das Fluid sofort und verlässt dampfförmig den Verdampfer durch die Düse. Um zu verhindern, dass sich der Dampf auch in Richtung der Pumpe bewegen kann, ist in der Zuführbohrung 10 ein handelsübliches Rückschlagventil 14 eingeschraubt. Als Wärmequelle wird ein handelsüblicher und in seiner Funktion an sich bekannter katalytischer Gasbrenner 15 eingesetzt. Das Gas wird aus einem Gastank 16 über ein elektrisches Ventil 17 dem Gasbrenner zugeführt. Gezündet wird das Gas mit einem elektrischen Funken, der mit einem kleinen Hochspannungsgenerator 19 in einer Funkenstrecke 18 erzeugt wird. Damit der Verdampfer möglichst wenig Wärme durch Abstrahlung verliert, ist der ganze Verdampfer, ausser auf der Seite des Brenners, mit einem thermisch isolierenden Stoff 20, z.B. Steinwolle, überzogen. Über die Steinwolle ist zu deren Schutz ein Gehäuse 21 aus z.B. rostfreiem Edelstahl gestülpt (Edelstahl ist ein schlechter Wärmeleiter). Die ganze Einrichtung wird mit einem Mikroprozessor 22 gesteuert. Um im Betrieb einen verzögerungsfreien Einsatz zu gewährleisten, regelt der Mikroprozessor 22 die Temperatur des Verdampfers so, dass sie immer im Bereich von ca. 200 bis 220 °C ist. Dazu misst er mit dem Temperatursensor 24 die Temperatur des Verdampfers und öffnet und schliesst das elektrische Gasventil 17. Bei Bedarf zündet er das Gas mit Hilfe des Hochspannungsgenerators 19 und der Funkenstrecke 18.

Die elektrische Energie dazu wird aus einem Akkumulator 23 entnommen. Wird der Mikroprozessor 22 z.B. über ein angeschlossenes Funkmodul angestossen, eine Dampfwolke zu erzeugen, setzt er die Pumpe 12 in Gang. Das Fluid gelangt aus dem Vorratsbehälter in den heissen Verdampfer, wo es augenblicklich verdampft und durch die Dampfdüse 9 ausgestossen wird.

Zusätzlich zu den für die Funktion wesentlichen Einrichtungen weist das Gerät noch die üblichen Vorkehrungen gegen unerlaubte Betriebszustände auf, wie Überdruckventil, Gasabschaltung bei Überhitzung, Sicherung gegen Eindringen von flüssigem Gas bei zu schräger Aufstellung des Geräts.

### Der Einsatz des Gerätes kann wie folgt ablaufen:

Zuerst werden die Akkumulatoren geladen und das Gas und das Fluid aufgefüllt. Danach wird das Gerät am vorbestimmten Ort ins Gelände gelegt und eingeschaltet. Der Mikroprozessor überprüft die verschiedenen Sensoren (Temperatur, Neigung), ob sie im erlaubten Bereich sind. Ist dies der Fall, öffnet er das Gasventil und zündet das Gas. Das erfolgreiche Zünden wird mit dem entsprechenden Sensor überwacht. Mit der an sich bekannten 2-Punkte-Regelung wird die Temperatur des Verdampfers immer zwischen ca. 200 und 220 °C gehalten. Empfängt der Mikroprozessor z.B. über Funk den Befehl, eine Dampfwolke zu erzeugen, setzt er die Pumpe in Gang. In einem übergeordneten Programmteil werden alle Sicherheitselemente stetig gemessen und gegebenenfalls sofort reagiert, in der Regel mit Schliessen des Gasventils und Abstellen der Pumpe.

Wird die Einrichtung auf einem Fahrzeug montiert, muss mit geeigneten Massnahmen dafür gesorgt werden, dass kein Flüssiggas in den Brenner gelangen kann.

Um die Forderung nach farbigem Dampf zu erfüllen, kann an Stelle der einfachen Dampfdüse eine Dampfstrahldüse 30 (Fig. 3) verwendet werden. Die Funktion und Ausführung von Dampfstrahldüsen ist allgemein bekannt. In dieser speziellen Ausführung ist der durch den Dampfstrahl angesaugte Stoff, der sich in einem Vorratsbehälter 27 befindet, flüssige Lebensmittelfarbe. Die stark färbende Lebensmittelfarbe färbt damit den Dampf ein. Da Lebensmittelfarbe nicht toxisch ist, bleibt der nun farbige Dampf nicht toxisch.

Der Vorratsbehälter 27 ist über eine Leitung 32 mit dem Ansaugteil 33 der Düse 30 verbunden. Wird in die Leitung 32 der Farbe ein z.B. elektrisches Ventil 26 eingebaut, kann das Einfärben beliebig gesteuert werden, um damit verschiedenfarbigen Dampf zu erzeugen. Werden die drei Grundfarben und beliebig regelbare Ventile 26 verwendet, kann eine beliebige Farbe erzeugt werden.

Aus der vorgenannten Beschreibung eines bevorzugten Ausführungsbeispiels sind dem Fachmann zahlreiche Abwandlungen zugänglich, ohne den Bereich der Erfindung wie in den Ansprüchen definiert zu verlassen.

Denkbar ist u.a., an Stelle des katalytischen Gasbrenners eine offene Gasflamme (Bunsenbrenner) zu benutzen, oder an Stelle des Gasbrenners eine Kombination gas-elektrisch zu benutzen.

Weitere denkbare Abwandlungen sind:
- Verwendung eines anderen Brennstoffs oder allgemein Energieträgers, insbesondere eines anderen Gases oder auch eines flüssigen oder festen Brennstoffs.
- Insbesondere auf Fahrzeugen kann das Aufheizen durch den Energieträger hoher Energiedichte erfolgen, das Halten im Bereitschaftszustand, also der Ausgleich der Wärmeverluste, durch eine elektrische Heizung, die an das elektrische Netz, insbesondere des Fahrzeugs, angeschlossen ist. In der Regel ist eine Verbindung zum elektrischen System auch aus dem Grund vorgesehen, dass das Fahrzeug nach einem Treffer zwangsweise stillgelegt wird.
   Dabei ist zu berücksichtigen, dass bei Militärfahrzeugen oft eine beträchtliche Anzahl Energieverbraucher an das Stromnetz angeschlossen ist, die auch bei stehendem Motor Energie benötigen und damit die Fahrzeugbatterie belasten. Daher ist auch hier eine Lösung vorteilhaft, die über einen eigenen Energievorrat verfügt, auf die wenigstens dann zurückgegriffen wird, wenn grosse Energiemengen benötigt werden. Bei der vorliegenden Siumulationseinrichtung sind dies insbesondere die Aufheizzeit und das Wiederaufheizen nach einer Aktivierung, während denen auf den eigenen Energievorrat zurückgegriffen und die Batterie geschont wird.
- Für Bedingungen mit eingeschränkter Sicht, insbesondere bei Nacht, kann eine zusätzliche Einrichtung vorhanden sein, um die Sichtbarkeit zu erhöhen, z.B. eine Einrichtung zur Beleuchtung oder zur Erzeugung eines Lichtblitzes.
- Die unterbrechungsfreie Bereitschaftszeit kann anders gewählt sein, insbesondere durch Anpassung des Energievorrats und/oder die Art des Energieträgers. Sie kann länger, aber auch kürzer, z.B. 3 Tage sein. Eine vernünftige untere Grenze kann bei einem Tag angenommen werden.

## Patentansprüche

1. Verfahren zur visuellen Simulation explodierender Körper im freien Feld, wobei eine Flüssigkeit, insbesondere eine überwiegend aus Wasser bestehende Flüssigkeit, verdampft wird, um eine Dampfwolke zu bilden, die den simulierten Explosionsort markiert, **dadurch gekennzeichnet, dass** die zur Verdampfung benötigte Wärme für die Simulation der Explosion mindestens eines explodierenden Körpers in einem Wärmespeicher (1) gespeichert ist, und dass die Flüssigkeit zum Verdampfen in thermischen Kontakt zum Wärmespeicher gebracht wird, um eine geringe Verzögerung zwischen Auslösen der Simulation und Dampferzeugung zu erzielen.

2. Verfahren gemäss Anspruch 1, **dadurch gekennzeichnet, dass** der Wärmespeicher durch Verbrennen eines flüssigen, festen oder gasförmigen Energieträgers aufgeheizt wird.

3. Verfahren gemäss Anspruch 1 oder 2, **dadurch gekennzeichnet, dass** der Wärmespeicher (1) durch Wärmezufuhr auf einer vorgegebenen Betriebstemperatur gehalten wird, um die für die Verdampfung nötige Temperatur und Wärmemenge bereit zu halten, und der Wärmespeicher (1) mit einer thermischen Isolation (20) versehen ist, um die Wärmeabgabe an die Umgebung wesentlich zu verringern.

4. Verfahren gemäss einem der Ansprüche 1 bis 3, **dadurch gekennzeichnet, dass** die Flüssigkeit Wasser und optional weitere Komponenten enthält, die gesundheitlich und/oder umwelttechnisch höchstens ein geringes und bevorzugt kein Risiko darstellen.

5. Verfahren gemäss Anspruch 4, **dadurch gekennzeichnet, dass** eine weitere Komponente, bevorzugt die einzige weitere Komponente, der Flüssigkeit Ethylenglykol ist.

6. Vorrichtung zur Durchführung des Verfahrens gemäss einem der Ansprüche 1 bis 5 mit einem Verdampfer für die zu verdampfende Flüssigkeit, **dadurch gekennzeichnet, dass** der Verdampfer mit einem Wärmespeicher (1) und einer Heizeinrichtung (15) in thermischer Verbindung mit dem Wärmespeicher (1) ausgestattet ist, wobei vom Wärmespeicher (1) im Wesentlichen die Wärmemenge abgebbar ist, um genügend Flüssigkeit für die Simulation mindestens eines Ereignisses zu verdampfen, und wobei der Wärmespeicher durch eine Umhüllung aus thermisch isolierendem Material (20) umgeben ist, um die Heizleistung zur Aufrechterhaltung des Bereitschaftszustandes, in dem der Wärmespeicher die Verdampfungswärme abgeben kann, wesentlich zu verringern und **dadurch gekennzeichnet, dass** von dem Energieträger, der für den Betrieb der Heizeinrichtung (15) benötigt wird, ein Vorrat vorhanden ist, der einen Bereitschaftszustand über mindestens einen Tag aufrecht zu erhalten gestattet.

7. Vorrichtung gemäss Anspruch 6 **dadurch gekennzeichnet, dass** der Vorrat des Energieträgers ausreicht, um den Bereitschafts zustand mindestens drei Tage aufrecht zu erhalten, bevorzugt mindestens sieben Tage.

8. Vorrichtung gemäss einem der Ansprüche 6 oder 7, **dadurch gekennzeichnet, dass** die Heizeinrichtung (15) für das Verbrennen eines Gases ausgelegt ist, das in verflüssigter Form in einem Vorratsbehälter (16) in der Vorrichtung lagerbar ist.

9. Vorrichtung gemäss einem der Ansprüche 6 bis 8, **dadurch gekennzeichnet, dass** die Heizeinrichtung (15) eine Einrichtung zum flammenlosen Verbrennen eines Brennstoffes, bevorzugt durch katalytische Verbrennung, ist.

10. Vorrichtung gemäss einem der Ansprüche 6 bis 9, **dadurch gekennzeichnet, dass** der Wärmespeicher (1) im Wesentlichen aus Metall besteht und in seiner Oberfläche mindestens eine kanalförmige Nut (2) mit einer Länge vorhanden ist, dass Flüssigkeit durch Hindurchleiten durch die Nut verdampfbar ist.

11. Vorrichtung gemäss einem der Ansprüche 6 bis 10, **dadurch gekennzeichnet, dass** am Ausgang des Verdampfers eine Dampfstrahldüse (30) angeordnet ist, deren Ansaugteil mit mindestens einem Farbvorratsbehälter (27) verbunden ist.

12. Vorrichtung gemäss einem der Ansprüche 7 bis 11, **dadurch gekennzeichnet, dass** in der Leitung für den Energieträger vom Vorratsbehälter (16) zur Heizeinrichtung (15) ein Verschlussmittel (17) angeordnet ist, das von einer Steuerung (22), die in Wirkverbindung mit Fühlmitteln steht, die für die Bestimmung der Richtung der Gewichtskraft ausgelegt sind, die auf das verflüssigte Gas wirken, wenigstens dann verschliessbar ist, wenn eine zu starke Abweichung der Richtung der Gewichtskraft von einer vorgegebenen Richtung auftritt, um das Eindringen verflüssigten Gases in die Heizeinrichtung zu vermeiden.

13. Vorrichtung gemäss einem der Ansprüche 6 bis 12, **dadurch gekennzeichnet, dass** eine Steuerung (22) vorhanden ist, die aus der Ferne, insbesondere durch Funk, unter einer Vielzahl gleicher Vorrichtungen auswählbar und aktivierbar ist, um die Vorrichtung zur Simulation einer Explosion ansteuern zu können.

14. Vorrichtung gemäss Anspruch 13, **dadurch gekennzeichnet, dass** zwischen einem Vorratsbehälter (16) für die Flüssigkeit und dem Verdampfer eine Pumpe (12) angeordnet ist, die von der Steuerung (22) ein- und ausschaltbar ist, um bei Aktivierung der Vorrichtung durch Einschalten der Pumpe die Simulation erzeugen zu können.

15. Vorrichtung gemäss einem der Ansprüche 6 bis 14, **dadurch gekennzeichnet, dass** akustische und/oder optische Signalquellen vorhanden sind, um die Erkennbarkeit der Simulation zu verbessern.

16. Verwendung der Vorrichtung gemäss einem der Ansprüche 6 bis 15 zur Simulation explodierender Geschosse, insbesondere bei Manövern und anderen Gefechtsübungen mit explodierenden Waffenkörpern, im Gelände und/oder auf künstlichen Objekten wie Fahrzeugen, Gebäuden.

## Claims

1. Method for the visual simulation of exploding bodies in the open field, where a liquid, more particularly a liquid that is preponderantly composed of water, is evaporated in order to form a cloud of vapour that marks the simulated explosion site, **characterised in that** the heat required for the evaporation for the simulation of the explosion of at least one exploding body is stored in a heat accumulator (1), and **in that** the liquid to be evaporated is brought into thermal contact with the heat accumulator in order to achieve a short delay between the activation of the simulation and the generation of the vapour.

2. Method according to claim 1, **characterised in that** the heat accumulator is heated up by the combustion of a liquid, solid, or gaseous energy carrier.

3. Method according to claim 1 or 2, **characterised in that** the heat accumulator (1) is kept at a predetermined operating temperature by heat input in order to make available the temperature and the amount of heat required for the evaporation, and **in that** the heat accumulator (1) is provided with a thermal insulation (20) in order to substantially reduce the heat dissipation to the environment.

4. Method according to one of claims 1 to 3, **characterised in that** the liquid contains water and optionally further components representing at most a small and preferably no sanitary and/or environmental risk.

5. Method according to claim 4, **characterised in that** another component, preferably the only other component of the liquid, is ethylene glycol.

6. Device for carrying out the method according to one of claims 1 to 5 with an evaporator for the liquid to be evaporated, **characterised in that** the evaporator is provided with a heat accumulator (1) and a heating device (15) that is thermally connected to the heat accumulator (1), the heat accumulator (1) being capable of delivering essentially the amount of heat required for evaporating a sufficient quantity of liquid for the simulation of at least one event, and the heat accumulator being enclosed in an envelope of a thermally insulating material (20) in order to substantially reduce the heating power for maintaining the standby condition in which the heat accumulator is capable of delivering the evaporating heat, and **characterised in that** a supply of the energy carrier required for the operation of the heating device (15) is stored that allows to maintain a standby condition for at least one day.

7. Device according to claim 6, **characterised in that** the stored supply of the energy carrier is sufficient for maintaining the standby condition for at least three days, preferably for at least seven days.

8. Device according to one of claims 6 or 7, **characterised in that** the heating device (15) is designed for the combustion of a gas that is capable of being stored in a storage container (16) of the device in a liquefied form.

9. Device according to one of claims 6 to 8, **characterised in that** the heating device (15) is a device for the flameless combustion of a fuel, preferably by catalytic combustion.

10. Device according to one of claims 6 to 9, **characterised in that** the heat accumulator (1) is essentially composed of metal and that its surface is provided with a channel-shaped groove (2) of such a length that a liquid can be evaporated by conducting it through the groove.

11. Device according to one of claims 6 to 10, **characterised in that** a steam jet nozzle (30) whose aspirating portion is connected to at least one colour storage container (27) is arranged at the outlet of the evaporator.

12. Device according to one of claims 7 to 11, **characterised in that** the duct for the energy carrier from the storage container (16) to the heating device (15) is provided with a closure means (17) capable of being closed by a control (22) that is operatively connected to sensing means designed for determining the direction of the weight force acting upon the liquefied gas, at least when an excessive deviation of the direction of the weight force from a given direction occurs, in order to prevent that liquefied gas may penetrate into the heating device.

13. Device according to one of claims 6 to 12, **characterised in that** a control (22) is provided which is capable of being selected and activated remotely, more particularly by radio, among a plurality of similar devices in order to be able to trigger the device for the simulation of an explosion.

14. Device according to claim 13, **characterised in that** a pump (12) that is capable of being switched on and off by the control (22) is arranged between a storage container (16) for the liquid and the evaporator in order to be able to generate the simulation by switching on the pump when the device is activated.

15. Device according to one of claims 6 to 14, **characterised in that** acoustic and/or optical signal sources are provided in order to improve the perceptibility of the simulation.

16. Application of the device according to one of claims 6 to 15 for the simulation of exploding projectiles, more particularly in manoeuvres and other combat exercises involving exploding weapon bodies, in the field and/or on artificial objects such as vehicles, buildings.

## Revendications

1. Procédé pour la simulation visuelle de corps explosant en terrain libre, où un liquide, plus particulièrement un liquide composé principalement d'eau, est évaporé afin de produire un nuage de vapeur qui marque l'endroit de l'explosion simulée, **caractérisé en ce que** la chaleur requise pour l'évaporation pour la simulation de l'explosion d'au moins un corps explosant est emmagasinée dans un accumulateur de chaleur (1), et **en ce que** le liquide à évaporer est amené en contact thermique avec l'accumulateur de chaleur afin d'atteindre un court délai entre le déclenchement de la simulation et la production de la vapeur.

2. Procédé selon la revendication 1, **caractérisé en ce que** l'accumulateur de chaleur est chauffé par la combustion d'une matière énergétique liquide, solide ou gazeuse.

3. Procédé selon la revendication 1 ou 2, **caractérisé en ce que** que l'accumulateur de chaleur (1) est maintenu à une température de service prédéterminée par un apport de chaleur afin de tenir à disposition la température et la quantité de chaleur requises pour l'évaporation, et **en ce que** l'accumulateur de chaleur (1) est pourvu d'une isolation thermique (20) afin de réduire substantiellement la dissipation de chaleur vers l'environnement.

4. Procédé selon l'une des revendications 1 à 3, **caractérisé en ce que** le liquide contient de l'eau et en option d'autres composantes qui représentent tout au plus un faible et préférablement aucun risque sanitaire et/ou écologique.

5. Procédé selon la revendication 4, **caractérisé en ce qu'**une composante additionnelle, préférablement la seule composante additionnelle du liquide est l'éthylène glycol.

6. Dispositif pour la mise en oeuvre du procédé selon l'une des revendications 1 à 5 avec un évaporateur pour le liquide à évaporer, **caractérisé en ce que** l'évaporateur est équipé d'un accumulateur de chaleur (1) et d'un dispositif de chauffage (15) en liaison thermique avec l'accumulateur de chaleur (1), l'accumulateur de chaleur (1) pouvant essentiellement fournir la quantité de chaleur requise pour évaporer suffisamment de liquide pour la simulation d'au moins un événement, et l'accumulateur de chaleur étant entouré d'une enveloppe en matière d'isolation thermique (20) afin de réduire substantiellement la puissance de chauffage pour le maintien de l'état de disponibilité dans lequel l'accumulateur de chaleur peut fournir la chaleur d'évaporation, et **caractérisé en ce qu'**une quantité de la matière énergétique requise pour le fonctionnement du dispositif de chauffage (15) est en réserve qui permet de maintenir l'état de disponibilité pendant au moins un jour.

7. Dispositif selon la revendication 6, **caractérisé en ce que** la réserve de la matière énergétique suffit pour maintenir l'état de disponibilité pendant au moins trois jours, préférablement au moins sept jours.

8. Dispositif selon l'une des revendications 6 ou 7, **caractérisé en ce que** le dispositif de chauffage (15) est conçu pour la combustion d'un gaz qui est stockable sous forme liquéfiée dans un réservoir (16) du dispositif.

9. Dispositif selon l'une des revendications 6 à 8, **caractérisé en ce que** le dispositif de chauffage (15) est un dispositif pour la combustion sans flamme d'un combustible, préférablement par combustion catalytique.

10. Dispositif selon l'une des revendications 6 à 9, **caractérisé en ce que** l'accumulateur de chaleur (1) est essentiellement en métal et que sa surface est munie d'au moins une rainure (2) en forme de canal d'une telle longueur qu'un liquide peut être évaporé en le conduisant par ladite rainure.

11. Dispositif selon l'une des revendications 6 à 10, **caractérisé en ce qu'**une buse à jet de vapeur (30) dont la partie d'aspiration est reliée à au moins un réservoir de stockage (27) d'un colorant est agencée à la sortie de l'évaporateur.

12. Dispositif selon l'une des revendications 7 à 11, **caractérisé en ce que** dans la conduite pour la matière énergétique reliant le réservoir de stockage (16) au dispositif de chauffage (15) est agencé un moyen de fermeture (17) capable d'être fermé par une commande (22) fonctionnellement reliée à des moyens capteurs conçus pour déterminer la direction de la force du poids agissant sur le gaz liquéfié au moins en l'occurrence d'une déviation excessive de la direction du poids d'une direction prédéterminée, afin d'éviter la pénétration du gaz liquéfié dans le dispositif de chauffage.

13. Dispositif selon l'une des revendications 6 à 12, **caractérisé en ce qu'**une commande (22) est pourvue qui est capable d'être sélectionnée et activée à distance, plus particulièrement par radio, parmi une pluralité de dispositifs similaires afin de déclencher le dispositif pour la simulation d'une explosion.

14. Dispositif selon la revendication 13, **caractérisé en ce qu'**une pompe (12) qui est enclencheable et déclencheable par la commande (22) est agencée entre un réservoir de stockage (16) du liquide et l'évaporateur afin de pouvoir générer la simulation en enclencheant la pompe lorsque le dispositif est activé.

15. Dispositif selon l'une des revendications 6 à 14, **caractérisé en ce que** des sources de signaux acoustiques et/ou optiques sont pourvues afin d'améliorer la perceptibilité de la simulation.

16. Utilisation du dispositif selon l'une des revendications 6 à 15 pour la simulation de projectiles explosants, particulièrement au cours de manoeuvres et d'autres exercices de combat avec des corps d'armes explosants dans le terrain et/ou sur des objets artificiels tels que véhicules, bâtiments.
